# EUROPÄISCHE PATENTSCHRIFT

(11) **EP 0 713 788 B1**
(45) Veröffentlichungstag und Bekanntmachung des Hinweises auf die Patenterteilung: **29.12.1999**
(21) Anmeldenummer: 95117317.8
(22) Anmeldetag: 03.11.1995
(51) Int. Cl.: B44D 2/00, H04N 1/54

(54) **Verfahren zur Herstellung einer Malvorlage, zugehörige Anordnung und die hiermit geschaffene Malvorlage**
Process and apparatus for making a paint-by-numbers pattern and the pattern thus obtained
Procédé et dispositif pour fabriquer une carte aux indications chiffrées pour peintures et carte ainsi obtenue

(30) Priorität: 24.11.1994 DE 4441860; 22.07.1995 DE 19526857
(43) Veröffentlichungstag der Anmeldung: 29.05.1996
(73) Patentinhaber: Jürgen Schipper, Hobby Ideen, 90419 Nürnberg (DE)
(72) Erfinder: Schipper, J., D-90419 Nürnberg (DE)
(74) Vertreter: Meissner, Bolte & Partner

(56) Entgegenhaltungen:
- WO-A-81/01065
- US-A- 3 745 037
- US-A- 4 418 390

## Beschreibung

Die Erfindung betrifft zunächst ein Verfahren zur Herstellung einer Malvorlage für das sogenannte "Malen nach Zahlen", bei dem diese Malvorlage in umgrenzte Felder bzw. Bereiche aufgeteilt ist und diese Felder mit Kennungen versehen sind, die jeweils einer bestimmten Farbe und/oder Grautönung zugeordnet sind, wobei eine elektronische Erfassung der unterschiedlichen Grautöne oder Farbtöne einer bildlichen Vorlage erfolgt und maschinell diese unterschiedlichen Grautöne oder Farbtöne in eine beschränkte Anzahl von Kategorien aufgeteilt werden (Oberbegriff des Anspruches 1). Solche Malvorlagen sind bekannt. Sie werden dem Benutzer bzw. Käufer zusammen mit Farbnäpfchen geliefert, wobei die Farbnäpfchen die Numerierung der Kennungen der Felder haben. Nach Bemalung der Felder mit den Farben entsprechender Kennung ergibt sich dann das Gesamtbild. In der gleichen Weise kann man unterschiedliche Grautöne (Helligkeitswerte) aufbringen, sofern eine schwarz/weiß-Darstellung beabsichtigt ist. Dies hat sich in der Praxis gut eingeführt und bewährt. Ein solches Verfahren und eine dazugehörige Anordnung sind aus US-PS 3745037 bekannt, wobei die Malvorlage durch Scannen mit Hilfe eines zugehörigen Farb-Analysier-Systems hergestellt wird. Hierbei erfolgt eine nur mosaikartige Aufgliederung der Bildvorlage in etwa quadratische Felder der Malvorlage.

Demgegenüber besteht die Aufgaben- bzw. Problemstellung der Erfindung darin, Wege zu schaffen, um nach dem System des Malens nach Zahlen, und zwar ausgehend von beliebigen bildlichen Vorlagen diesen entsprechenden Malvorlagen für das spätere Ausmalen durch den Benutzer zu schaffen.

Hierzu ist zunächst ausgehend vom Oberbegriff des Anspruches 1 verfahrensmäßig vorgesehen, daß jedem Feld bzw. Bereich mit einem Grauton oder Farbton einer bestimmten Kategorie ein dem Verlauf Umrandung des betreffenden Bereiches des bildlichen Vorbildes entsprechender Linien zug, der den Verlauf seiner Umrandung markiert und eine die Kategorie kennzeichnende Kennung gegeben wird, daß die die Umrandung der Felder bzw. Bereiche bildenden Linien geglättet werden und daß eine entsprechende Malvorlage ausgedruckt wird (Kennzeichen des Anspruches 1). Im Gegensatz zu dem vorstehend zunächst erläuterten Stand der Technik, bei dem die Malvorlagen den Charakter von Gemälden haben, ist mit der Lehre der Erfindung die Erfassung von beliebigen bildlichen Vorlagen der möglich. Dies können Landschaften, Bauwerke und insbesondere von Fotografien von Gesichtern sein. Während man bei üblichen Telefaxverfahren, Kopierverfahren oder dergleichen um eine möglichst feine Unterteilung der einzelnen Farbstufen oder -töne bzw. Graustufen oder -töne bemüht ist, geht die Erfindung einen anderen Weg, indem sie demgegenüber bewußt nur eine beschränkte, kleine Anzahl von Kategorien der Farbtöne oder Grautöne vorsieht. Hiermit erhält man zwar einerseits so viele Abstufungen der Farbtöne oder Grautöne, daß später nach Ausmalung der hierdurch hergestellten Malvorlage ein ansprechendes Bild entsteht, andererseits sind aber nicht zu viele Abstufungen vorhanden, da diese in einer Malvorlage nicht mehr erfaßt, insbesondere nicht die in diesem Fall sehr kleinen Felder der einzelnen Farbtöne oder Grautöne noch voneinander abgegrenzt und durch den Benutzer ausgemalt werden können. Hier wird also bewußt im Gegensatz beispielsweise zu Kopiergeräten oder Telefaxgeräten eine Grobstufung vorgesehen. Trotzdem wird aber durch das erfindungsgemäße Verfahren eine Malvorlage geschaffen, die nach ihrem Ausmalen durch den Benutzer dem Original sehr gut entspricht.

Die Felder bestimmter Farbtönung oder Grautönung, die nach dem Erfassen der Originalvorlage von dem betreffenden Gerät auf der Malvorlage gebildet werden, haben - im Gegensatz zu dem fotografischen oder sonstigen Vorbild - gezackte oder kurvenförmig hin- und herlaufende Ränder. Derartige umrandete Felder eignen sich aber nicht zum späteren Ausmalen durch den Benutzer, da dieser die Flächen zwischen den feinen Zacken nicht exakt mit Farbe ausfüllen kann. Dem wird durch das Glätten der Begrenzungslinien der Felder abgeholfen. Eine solche Glättung ist gerätemäßig bei entsprechende Programmierung selbsttätig möglich, ohne daß hierfür seitens des Benutzers eingegriffen werden muß. Auch dies steht im Widerspruch zu den beim Fotokopieren oder dergleichen üblichen Verfahren bzw. Maßnahmen.

Gegenüber dem Stand der Technik gemäß US-PS 3745037 werden mehrere Vorteile erreicht. Die Formen der Felder der Malvorlage sind dem jeweiligen Vorbild angepaßt. somit ergibt die ausgemalte Malvorlage ein Bild, das dem Vorbild weitgehend entspricht. Dies wäre mit den mosaiksteinchenartigen, quadratischen Feldern gemäß US-PS 3745037 nicht erreichbar und ist im Sinne der Aufgabenstellung ein signifikanter Unterschied. Hinzu kommen die Vorteile der o.g. Glättung.

Wie erwähnt arbeitet die Vorrichtung nach US-PS 3745037 auch mit einem Scanner. Ungeachtet dessen gibt aber der Anspruch 2 in Verbindung mit dem Anspruch 1 der Erfindung eine besondere Lehre, nämlich die Erfassung der Grautöne oder Farbtöne nur einer beschränkten Anzahl von Kategorien vorzunehmen und jedem Bereich eine Umrandung zu geben, die der Umrandung des nachzubildenden Originals entspricht. Dies unterscheidet, sich wesentlich von der Vielzahl der quadratischen Felder der vorgenannten Literaturstelle. Das Erfassen von Bildern, Farbtönungen, Grautönungen usw. (auch Tontrennung genannt) mittels des Scanners erfolgt in an sich bekannter Weise in Form einer Abtastung des jeweiligen Bildes, Zeichnung, Schriftstückes oder dergleichen Vorbild mit einem Lichtempfindlichen Material, beispielsweise einer Diode und seiner computergerechten Weiterverarbeitung, d.h. Umwandlung dieses Vorbildes in digitale Signale. Wie bereits erwähnt, kann auch bei der vorgenannten Grobstufung das vom Benutzer durch Ausfüllen der Felder mit Farben oder Grautönen entsprechender Kennung geschaffene Bild dem Original auf dem Foto sehr gut entsprechen. Es ist ein besonderes Erlebnis für eine Person, wenn sie durch das Ausmalen oder Ausfüllen der ihr in die Hand gegebenen Malvorlage Stück für Stück das Gesicht einer ihr nahestehenden Person bildet, bis schließlich das gesamte Gesicht von ihr selber geschaffen ist.

Im Sinne der eingangs genannten Aufgaben- bzw. Problemstellung der Erfindung kann gemäß Anspruch 3 das erfindungsgemäße Verfahren (siehe Anspruch 1) in einer weiteren, bevorzugten Ausführung auch so ausgestaltet sein, daß die Erfassung einer bildlichen Vorlage mittels einer Videokamera oder einer elektronischen Kamera erfolgt, und daß die Videokamera oder elektronische Kamera die bildliche Vorlage in digitale Signale umsetzt und diese der maschinellen Weiterverarbeitung, einschließich des Ausdruckens einer Malvorlage zuführt. Hiermit ergibt sich zusätzlich bzw. alternativ zur Ausführung des Anspruches 2 eine Ausführungsform der Erfindung, bei der nicht nur Fotografien als Grundlage für die spätere Malvorlage dienen können, sondern auch jede beliebige Bildvorlage, die z.B. in Form einer Landschaft, eines Gebäudes, eines Gesichtes usw. vorhanden ist und mittels einer Videokamera oder einer elektronischen Kamera direkt aufgenommen werden kann. Videokameras und elektronische Kameras sind in der Erfassung und Weitergabe optischer Eindrücke wesentlich schneller als ein Scanner. Sie können das betreffende Bild zwar auch von einer Fotografie abnehmen, sind aber hierauf nicht beschränkt, sondern können jeden bildlichen Eindruck der Natur (wie bereits dargelegt) der maschinellen Erfassung und damit der Herstellung der gewünschten Malvorlage zuführen.

Es ist oben bereits darauf hingewiesen worden, daß nur eine beschränkte Anzahl von Kategorien der Farbtöne oder Grautöne vorzusehen ist. In einer weiteren, bevorzugten Ausführungsform der Erfindung ist hierzu gemäß Anspruch 4 vorgesehen, daß etwa 12 - 25, bevorzugt 16 Kategorien von Grautönen oder Farbtönen vorgesehen sind; ohne daß die Erfindung hierauf beschränkt ist.

Beim Verfahren gemäß Anspruch 2 (Aufnahme durch einen Scanner) kann es gemäß Anspruch 5 von Vorteil sein, die die Malvorlage bildene Fotografie vor ihrer Erfassung durch den Scanner weichzuzeichnen. Dies ergibt eine entsprechende "weiche" Darstellung in der Malvorlage.

Die Erfindung betrifft ferner zur Durchführung der vorgenannten Verfahren Anordnungen gemäß Anspruch 6 und 7. Das zuvor erwähnte Einscannen der Bildvorlage oder deren Erfassen mittels einer Video-Kamera oder einer elektronischen Kamera ermöglicht die computergerechte Weiterverarbeitung. Die im Zusammenhang mit den vorhergehenden Ansprüchen erläuterten Verfahrensschritte sind von einem entsprechenden, computergesteuerten Gerät bei entsprechender Programmierung selbsttätig durchführbar. Dies ist vor allem die Erfassung der einzelnen Farbtöne und Grautöne in der vorgegebenen beschränkten Anzahl von Farbkategorien oder Helligkeitskategorien, die Umrandung der einzelnen Felder oder Bereiche und schließlich der Eindruck einer Kennungszahl, die der betreffenden Kategorie an Farbe oder Helligkeitswert entspricht. Diese Kennungszahlen können nach einer bestimmten Legende des Computers geordnet sein.

Weitere Vorteile und Merkmale der Erfindung sind der nachfolgenden Beschreibung und den zugehörigen Abbildungen bzw. Zeichnungen zu entnehmen.

Figur 1 zeigt das ursprüngliche Vorbild in Form einer Fotografie, von der in diesem Ausführungsbeispiel ausgegangen wird, das die Erfindung anhand der Übertragung einer Bildvorlage in Form einer Fotografie auf eine Malvorlage darstellt. Dabei kann eine Weichzeichnung vorgesehen worden sein. Nach dem Weichzeichnen erfolgt eine Tontrennung in Grauflächen bzw. Trennung in Farbflächen. Das Vorbild nach Figur 1 besitzt unterschiedliche Helligkeitswerte, welche in der zuvor erläuterten Grobstufung der Figur 2 zu entnehmen sind. Nach entsprechender Erfassung, die in diesem Ausfuhrungsbeispiel durch einen Scanner geschieht und die anschließende Umsetzung der erfaßten Werte innerhalb eines an den Scanner angeschlossenen computergesteuerten Gerätes (nicht dargestellt) werden die einzelnen Felder gemäß Figur 3 vom Gerät mit Umrandungen versehen. Deren Form, aber noch ohne die Kennziffern gemäß Figur 4, ist der Figur 3 zu entnehmen. Hinzu kommen dann gemäß Figur 4 die Kennziffern, im vorliegenden Ausführungsbeispiel 0 bis 9, welche ebenso wie die Umrandungen vom Computer bzw. dem Gerät ausgedruckt werden und den unterschiedlichen Kategorien der einzelnen Helligkeitswerte (Grautöne) entsprechen. Ebenso entsprechen die Kennziffern bei farbigen Vorbildern den Kategorien entsprechender Farbtöne. Zum besseren Verständnis sind einige der Zahlenbereiche aus Figur 4 in Figur 2 eingetragen.

Die Figur 4 zeigt diejenige Malvorlage, die dem Benutzer zur Verfügung gestellt wird. In der Praxis kann dies so vor sich gehen, daß der Benutzer mit einer Verpackung alle notwendigen Malutensilien erhält, einschließlich eines oder mehrerer Gutscheine, die er zusammen mit der nachzumalenden Fotografie bzw. den nachzumalenden Fotografien der betreffenden Firma einsendet. Diese stellt auf ihren Geräten die Malvorlagen gemäß Figur 4 her und schickt sie dem Benutzer zu. Nach Ausmalen durch den Benutzer ergibt sich dann das fertige Bild gemaß Figur 5. Wenn vorstehend die Begriffe "Malen" oder "Malvorlage" benutzt werden so ist damit jeweils sowohl die Einfügung unterschiedlicher Grautöne, entsprechend den Kennzeichnungsnummer 0 bis 9 des vorliegenden Ausführungsbeispieles, oder aber bei einer farbigen Fotografie als Vorbild auch das Ausfüllen der Felder 1, 2 usw. mit der zur betreffenden Kennung gehörenden Farbe gemeint. Es entsteht ein Gemälde, das dem Foto ähnlich ist, jedoch einen malerischen Charakter hat, so daß von einem "gemalten Portrait" gesprochen werden kann. Dabei ist wichtig, daß dies jeder ungeübte Laie vornehmen kann, während normalerweise das Malen eines Portraits aus der freien Hand eine erhebliche künstlerische Begabung und Ausbildung verlangt.

In der im Prinzip gleichen Weise kann mit einer anderen elektronischen Erfassung der Bildvorlagen vorgegangen werden, z.B. mittels einer Video-Kamera oder einer elektronischen Kamera. Auch hier erfolgt eine computergerechte Weiterverarbeitung der digitalen Signale dieser Kameras durch eine computergesteuertes Gerät, das mit einer entsprechenden Programmierung versehen und zur Aufnahme der vorgenannten digitalen Signale geeignet ist. Auch bei diesem computergesteuerten Gerät sind Mittel zum Erfassen und Ordnen der Grau- oder Farbtöne der jeweiligen Original-Bildvorlage, sowie zum Ausdrucken der endgültigen Malvorlage vorgesehen. Wie eingangs bereits erwähnt ist bei diesen Ausführungsformen der Erfindung durch die Video-Kamera oder die elektronische Kamera nicht nur eine Fotografie in eine Malvorlage umsetzbar sondern jede Bildvorlage, die von der betreffenden Kamera aufgenommen werden kann.

Schließlich betrifft die Erfindung auch die hiermit hergestellte fertige Malvorlage, z.B. in der Ausführung gemäß Fig. 4.

Alle dargestellten und beschriebenen Merkmale der Erfindung sowie ihre Kombinationen untereinander sind erfindungswesentlich.

## Patentansprüche

1. Verfahren zur Herstellung einer Malvorlage für das sogenannte "Malen nach Zahlen", bei dem diese Malvorlage in umgrenzte Felder, bzw. Bereiche aufgeteilt ist, wobei die Felder mit Kennungen versehen sind, die jeweils einer bestimmten Farbe und/oder Grautönung zugeordnet sind, wobei eine elektronische Erfassung der unterschiedlichen Grautöne oder Farbtöne einer bildlichen Vorlage erfolgt und maschinell diese unterschiedlichen Grautöne oder Farbtöne in eine beschränkte Anzahl von Kategorien aufgeteilt werden, dadurch gekennzeichnet, daß jedem Feld mit einem Grauton oder Farbton einer bestimmten Kategorie ein dem Verlauf der Umrandung des betreffenden Bereiches der bildlichen Vorlage entsprechender Linien zug, der dem Verlauf seiner Umrandung markiert und eine die Kategorie kennzeichnende Kennung gegeben wird, daß die die Umrandung der Felder bildenden Linien geglättet werden und daß eine entsprechende Malvorlage ausgedruckt wird.

2. Verfahren nach Anspruch 1, dadurch gekennzeichnet, daß mittels eines Scanners eine Erfassung und Weiterverarbeitung der Grautöne oder Farbtöne einer Fotografie erfolgt.

3. Verfahren nach Anspruch 1, dadurch gekennzeichnet, daß die Erfassung der bildlichen Vorlage mittels einer Video-Kamera oder einer elektronischen Kamera erfolgt, daß die Video-Kamera oder die elektronische Kamera die Vorlage in digitale Signale umsetzt und der maschinellen Weiterverarbeitung, einschließlich des Ausdruckes der Malvorlage, zuführt.

4. Verfahren nach einem oder mehreren der Ansprüche 1 bis 3, dadurch gekennzeichnet, daß etwa 12 bis 25, bevorzugt 16 Kategorien von Grautönen oder Farbtönen vorgesehen sind.

5. Verfahren nach einem der Ansprüche 1 bis 4, dadurch gekennzeichnet, daß bei einer Malvorlage in Form einer Fotografie die ihrer Erfassung durch den Scanner weichgezeichnet wird.

6. Anordnung zur Durchführung des Verfahrens nach einem oder mehreren der Ansprüche 1 bis 5, gekennzeichnet durch ein mit einem Scanner ausgerüstetes, computergesteuertes Gerät mit Mitteln zum Aufnehmen, Erfassen und Ordnen der Grau- oder Farbtöne der betreffenden Fotografie, sowie ferner mit Mitteln zum Ausdrucken der endgültigen Malvorlage.

7. Anordnung zur Durchführung des Verfahrens nach einem der Ansprüche 1 bis 5, gekennzeichnet durch ein computergesteuertes Gerät für die computergerechte Weiterverarbeitung der digitalen Ausgangssignale einer Video-Kamera oder einer elektronischen Kamera, wobei das computergesteuerte Gerät ferner mit Mitteln zum Erfassen und Ordnen der Grau- oder Farbtöne und des Verlaufes der Umrandungen der entsprechenden Bereiche der Original-Bildvorlage, sowie zum Ausdrucken der endgültigen Malvorlage versehen ist.

## Claims

1. A process for producing a painting pattern for so-called "painting by numbers", in which this painting pattern is divided into circumscribed fields or areas, whereby the fields are provided with identifications which are associated with a particular coloured and/or grey shading, whereby an electronic detection of the various grey tints or coloured tints of a pictorial pattern takes place and these different grey tints or coloured tints are divided mechanically into a limited number of categories,
**characterised in that** a line curve corresponding to the course of the border of the respective area of the pictorial pattern, which line curve marks the course of its border, and an identification characterising the category are given to each field with a grey shade or coloured shade of a determined category,
**in that** the lines forming the border of the fields are smoothed
**and in that** a corresponding painting pattern is printed out.

2. A process according to Claim 1,
**characterised in that** a detection and further processing of the grey tints or colour tints of a photograph is performed by means of a scanner.

3. A process according to Claim 1,
**characterised in that** the detection of the pictorial pattern is performed by means of a video camera or an electronic camera,
**in that** the video camera or the electronic camera converts the pattern into digital signals and supplies them for mechanical further processing, including the printing out of the painting pattern.

4. A process according to one or more of Claims 1 to 3,
**characterised in that** approximately 12 to 25, preferably 16, categories of grey tints or colour tints are provided.

5. A process according to one of Claims 1 to 4,
**characterised in that** in the case of a painting pattern in the form of a photograph its recording is given a soft-focus effect by the scanner.

6. An arrangement for performing the process according to one or more of Claims 1 to 5,
**characterised by** a computer-controlled device equipped with a scanner with means for receiving, detecting and organising the grey or coloured tints of the respective photograph, and also with means for printing out the final painting pattern.

7. An apparatus for performing the process according to one of Claims 1 to 5,
**characterised by** a computer-controlled device for the computer-controlled further processing of the digital output signals of a video camera or of an electronic camera, whereby the computer-controlled device is also provided with means for detecting and organising the grey or coloured tints and the course of the borders of the corresponding areas of the original pictorial pattern, and also for printing out the final painting pattern.

## Revendications

1. Procédé pour fabriquer une carte chiffrée pour la soi-disant méthode 〈〈 dessiner selon les chiffres〉〉, dans le cas de laquelle cette carte chiffrée est divisée en cases ou en zones délimitées, les cases étant munies de codes auxquels une certaine couleur et/ou un certain ton de gris est attribué, une saisie électronique des différents tons de gris ou coloris d'un dessin-modèle étant effectuée et ces différents tons de gris ou coloris étant répartis mécaniquement en un nombre limité de catégories, **caractérisé en ce qu**'à chaque case avec un ton de gris ou un coloris est attribuée une allure correspondant à la bordure de la partie concernée du dessin-modèle et est donné un code identifiant la catégorie, et en ce que les lignes formant la bordure des cases sont lissées et en ce qu'une carte correspondante est imprimée.

2. Procédé selon la revendication 1, **caractérisé en ce qu'**une saisie et une transformation des tons de gris ou des coloris d'une photographie sont réalisées au moyen d'un numérisateur.

3. Procédé selon la revendication 1, **caractérisé en ce que** la saisie du dessin-modèle s'effectue au moyen d'une caméra vidéo ou d'une caméra électronique, en ce que la caméra vidéo ou la caméra électronique convertit le dessin-modèle en données numériques et les amène au traitement mécanique, y compris l'impression du dessin-modèle.

4. Procédé selon l'une ou plusieurs des revendications 1 à 3, **caractérisé en ce qu'**environ 12 à 25 catégories de tons de gris ou de coloris, de préférence 16, sont prévues.

5. Procédé selon l'une des revendications 1 à 4**, caractérisé en ce que** dans le cas d'une carte en forme de photographie, sa saisie est définie en fou par le numérisateur.

6. Dispositif pour la réalisation du procédé selon l'une ou plusieurs des revendications 1 à 5, **caractérisé par** un appareil commandé par ordinateur et muni d'un numérisateur, avec des moyens pour acquérir, saisir et classer les tons de gris ou les coloris de la photographie concernée, et en outre avec des moyens pour imprimer la carte finale.

7. Dispositif pour la réalisation du procédé selon l'une des revendications 1 à 5, **caractérisé par** un appareil commandé par ordinateur pour le traitement en fonction d'un ordinateur des signaux de sortie numériques d'une caméra vidéo ou d'une caméra électronique, l'appareil commandé par ordinateur étant en outre équipé de moyens pour saisir et classer les tons de gris et les coloris et l'allure des bordures des zones correspondantes du dessin-modèle original ainsi que pour imprimer la carte finale.
